# EUROPÄISCHE PATENTSCHRIFT

(11) **EP 1 962 641 B1**
(45) Veröffentlichungstag und Bekanntmachung des Hinweises auf die Patenterteilung: **05.05.2010**
(21) Anmeldenummer: 06841364.0
(22) Anmeldetag: 14.12.2006
(51) Int. Cl.: A47B 88/04

(54) **TELESKOPFÜHRUNG FÜR EIN IN EINEM MÖBELKORPUS VERSCHIEBBAR ANGEORDNETES MÖBELTEIL**
TELESCOPIC GUIDE FOR A FURNITURE PART THAT CAN BE DISPLACED IN THE BODY OF A PIECE OF FURNITURE
GLISSIERE TELESCOPIQUE POUR UN ELEMENT DE MEUBLE MOBILE DANS UN CORPS DE MEUBLE

(30) Priorität: 22.12.2005 DE 202005020025 U
(43) Veröffentlichungstag der Anmeldung: 03.09.2008
(73) Patentinhaber: Paul Hettich GmbH & Co. KG, 32278 Kirchlengern (DE)
(72) Erfinder: STUFFEL, Andreas, 31675 Bückeburg (DE)
(74) Vertreter: Dantz, Jan Henning
(86) Internationale Anmeldenummer: PCT/EP2006/069719
(87) Internationale Veröffentlichungsnummer: WO 2007/074077

(56) Entgegenhaltungen:
- DE-U1-202005 005 489
- US-A1- 2004 227 440

## Beschreibung

Die vorliegende Erfindung betrifft eine Teleskopführung nach dem Oberbegriff des Anspruchs 1.

teleskopführungen sind an sich bekannt, so aus der gattungsgemäßen DE 20 2005 005 489 U1.

Danach ist es aus dieser Schrift zunächst bekannt, ein in einem Möbelkorpus verschiebbar angeordnetes Möbelteil mit der Laufschiene derart zu koppeln, dass das Möbelteil im vorderen Endbereich der Laufschiene gegenüber dieser fixiert ist, und zwar in axialer Richtung wie auch quer zur Achsrichtung.

Darüber hinaus wird in der DE 20 2005 005 489 vorgeschlagen, eine Teleskopführung so zu gestalten, dass eine axiale Kopplung des Möbelteiles mit der Laufschiene nach dem erstmaligen Schließen oder Einschieben des beweglichen Möbelteiles unter allen Umständen gewährleistet ist. Dies wird dadurch erreicht, dass im vorderen Endbereich der Laufschiene ein Einschubbegrenzer angeordnet ist, welcher bei noch nicht völlig eingeschobener Laufschiene am stirnseitigen Ende der Führungsschiene oder einer Mittelschiene anliegt. Das mit einem Rastnocken in eine Rastausnehmung bzw. eine Aussparung der Laufschiene eingreifende Rastelement ist dabei aus seiner Einschub-Blockadestellung heraus schwenkbar.

Damit wird die Kopplung zwischen der Laufschiene und dem Möbelteil dadurch gesichert, dass die Laufschiene in Einschubrichtung zunächst kurz vor Erreichen der endgültigen Einschubstellung zwangsweise blockiert und erst nach erfolgter Kopplung zwischen der Laufschiene und dem Möbelteil wieder freigegeben wird. Dies führt zu einer sichereren und optimierten Montage.

Es ist die Aufgabe der Erfindung, diese Konstruktion insbesondere in Hinsicht auf eine hohe Montagesicherheit zu verbessern.

Die Erfindung löst diese Aufgabe durch den Gegenstand des Anspruchs 1.

Danach umgreift der Einschubbegrenzer die Führungsschiene oder die Mittelschiene, insbesondere das stirnseitige Ende der Führungsschiene, hakenförmig und er weist wenigstens einen Federbereich auf, der eine Rückstellung aus der die Führungsschiene oder die Mittelschiene umgreifenden Stellung beim ersten Auszug des Möbelteils bewirkt.

Die Erfindung nutzt die Vorteile des gattungsgemäßen Standes der Technik und entwickelt sie weiter. So erfolgt durch den hakenartigen Umgriff des Führungsschiene stets eine sichere Montage, wobei die federnde Eigenschaft des Aufraststeuerteils beim ersten Ausfahren nach der Montage auf jeden Fall ein Rückschwenken aus der Blockadestellung gegen vollständiges Einschieben realisiert.

Konstruktiv besonders einfach zu realisieren ist der Hintergriff des freien Endes der Führungsschiene. Die Anordnung an der Mittelschiene wird demgegenüber weniger bevorzugt.

Nach einer bevorzugten Variante weist die Adaptereinrichtung eine Steuerkurve zur Betätigung der Federbereich des Aufraststeuerteils auf. Es ist vorteilhaft, wenn diese Steuerkurve derart ausgelegt und auf den wenigstens einen Federbereich abgestimmt ist, dass mit ihr einer der Federbereiche derart spannbar ist, dass sich der Hakenabschnitt am Aufraststeuerteil nach einem Abnehmen des beweglichen Möbelteils von der Teleskopführung automatisch in die Hintergriffsstellung an der Führungs- oder Mittelschiene zurückbewegt.

Bei einer alternativen Ausgestaltung des Aufraststeuerteils als Metallfeder kann auf diese Einwirkung einer Steuerkurve oder auf eine sonstige Einwirkung auf die Metallfeder sogar verzichtet werden. Die Feder löst sich selbsttätig beim ersten Aufziehen des Schubkastens.

Vorteilhafte Ausgestaltungen sind den Unteransprüchen zu entnehmen.

Nachfolgend wird die Erfindung unter Bezug auf die Zeichnung anhand von Ausfiihrungsbeispielen näher beschrieben. Es zeigen:
- Fig. 1: eine perspektivische Ansicht eines Abschnitts einer Teleskopführung für ein in einem Möbelkorpus verschiebbar geführtes Möbelteil wie z. B. einen Schubkasten;
- Fig.2 und 3: Explosionsdarstellungen der Elemente der Anordnung aus Fig. 1 aus zwei verschiedenen Perspektiven;
- Fig. 4: eine perspektivische Ansicht eines Aufraststeuerteiles der Anordnung aus Fig. 1;
- Fig. 5a-c: zeitlich aufeinander folgende Stadien der Montage des Schubkastens auf der Teleskopanordnung in perspektivischer Ansicht;
- Fig. 6a-e: zeitlich aufeinander folgende Stadien der Montage des Schubkastens auf der Teleskopanordnung nach Art der Fig. 5 unter Einschluss weiterer Montageschritte und mit teilweise aufgebrochen dargestellten Elementen zur Erleichterung des Verständnisses des Montagevorganges;
- Fig. 7a-e: die Montageschritte der Fig. 6 in einer Ansicht von unten;
- Fig. 8a-d: Elemente eines weiteren Ausfiihrungsbeispiels der Erfindung während verschiedener Montageschritte; und
- Fig. 9a-h: Elemente eines weiteren Ausführungsbeispiels der Erfindung während verschiedener Montageschritte; und
- Fig. 10: einen Schnitt durch eine Teleskopführung zur Veranschaulichung des grundsätzlichen Aufbaus.

In Figur 1 ist mit dem Bezugszeichen 1 insgesamt eine Teleskopführung für ein in einem Möbelkorpus verschiebbar geführtes Möbelteil wie z. B. einen Schubkasten bezeichnet.

Diese Teleskopführung weist - wie gut in Fig. 2 und Fig. 3 zu erkennen - eine mit einem verschiebbaren Möbelteil koppelbare Laufschiene 2 und eine an einem angedeuteten Möbelkorpus 3 (Fig. 10) festgelegte Führungsschiene 4 auf. Eine die Auszugslänge vergrößernde Mittelschiene 5, welche zwischen der Laufschiene 2 und der Führungsschiene 4 angeordnet ist, ist optional denkbar. Sie findet sich ebenfalls in Fig. 10, welche einen Schnitt durch eine Teleskopanordnung mit Mittelschiene 5 und Rollkörpern zwischen den Schienen 2, 4, 5 zeigt.

Nachfolgend wird der Einfachheit halber das verschiebliche Möbelteil als Schubkasten bezeichnet. Diese begriffliche Zuordnung ist nicht einschränkend zu verstehen, genauso wie Begriffe wie "vorn" oder "hinten" oder "oben" und "unten", die sich jeweils auf den allgemeinem Sprachgebrauch in Hinsicht auf einen in einem Korpus ausziehbar gelagerten Schubkasten beziehen, bei dem die Frontblende in der Regel als "vorn" liegend und der Schubkastenboden als "unten" liegend bezeichnet wird.

Zur Verbindung des verschiebbaren Möbelteils mit der Laufschiene bzw. zur Festlegung des Möbelfeils an der Laufschiene 2 dienen eine schubkastenseitige Adaptereinrichtung 6, welche als Gesamtheit vorzugsweise auch die Funktion eines Rastelementes zum Verrasten an der Laufschiene ausübt, und ein an der Laufschiene vormontierbarer Einschubbegrenzer 7.

Die Adaptereinrichtung 6 dient zur Kopplung der Laufschiene 2 mit dem Schubkasten, insbesondere zur Kopplung der Laufschiene 2 mit einer Schubkastenzarge 8, die beispielsweise als Blechteil ausgestaltet ist oder auf einem solchen aufbaut.

Die Adaptereinrichtung 6 kann ein- oder mehrteilig ausgestaltet sein. Hier ist sie in bevorzugter Ausgestaltung zweiteilig und umfasst ein erstes Adapterteil 9 aus Blech und ein mit diesem zu einer vormontierten Einheit verbundenes zweites Adapterteil 10 aus Kunststoff.

Das erste Adapterteil 9 ist derart ausgestaltet ist, dass es mit der Seitenzarge 8 des verschiebbar gelagerten Möbelteils koppelbar ist.

Dazu ist das erste Adapterteil 9 vorzugsweise als Stanz-/Biegeteil aus Blech ausgebildet und bevorzugt derart gestaltet, dass die Seitenzarge des verschieblichen Möbelteils beispielsweise durch Druckfügen auf dem ersten Adapterteil 9 unlösbar verbunden werden kann.

Das erste Adapterteil 9 ist mit einem zweiten Adapterteil 10 verbunden - hier verrastet - das vorzugsweise aus einem Kunststoff besteht. Das zweite Adapterteil 10 ist derart ausgestaltet, dass es an der Laufschiene 2 verrastbar ist. Das erste Adapterteil und die Schubladenzarge oder sogar das erste Adapterteil 9 und das zweite Adapterteil 10 könnten theoretisch auch als ein Stück ausgebildet sein.

Die Laufschiene 2 und das zweite Adapterteil 10 weisen korrespondierende Verbindungselemente 11 auf, die hier als vorzugsweise unterer Vorsprung 12 (Fig. 3) am zweiten Adapterteil 10 und als vorzugsweise fensterartige Aussparung oder Ausnehmung 13 (Fig. 2) an der oberen Seite der Laufschiene 2 ausgebildet sind.

Der Vorsprung 12 besteht aus mehreren Stegen 32, die beim Erreichen der Ausnehmung 13 vorzugsweise mit leichtem Spiel in diese eingreifen.

Das erste und das zweite Adapterteil 9, 10 sind durch Rastmittel 28 am zweiten Adapterteil 10, die in eine Aussparung 29 des ersten Adapterteils 10 greifen, schnell und sicher miteinander zu einer vormontierten Einheit verbindbar.

Am zweiten Adapterteil 10 ist ein sich in montierter Stellung ganz oder im wesentlichen parallel zur Laufschiene 2 erstreckender Abschnitt 30 ausgebildet, an dessen zur Laufschiene gewandten Seite eine Steuerkurve 23 ausgebildet ist, die derart gestaltet und geformt ist, dass von ihr ein Federbereich an dem Einschubbegrenzer gespannt wird (was weiter unten noch näher beschrieben wird). Der Abschnitt 30 weist auch den Vorsprung 27 zum Untergreifen der Schrägfläche 26 des Basisteiles auf.

Um den Schubkasten an der Laufschiene 2 festzulegen und ihn in axialer Richtung zu sichern, ist es daher notwendig, dass er so auf der Laufschiene montiert wird, dass der Eingriff des Vorsprunges 12 in die fensterartige Aussparung 13 gewährleistet wird.

Um allerdings zu gewährleisten, dass der Vorsprung 12 und die Aussparung 13 derart ineinander greifen, dass der Schublasten mit seiner Frontblende möglichst ganz bis an den Möbelkorpus heran eingeschoben werden bzw. geschlossen werden kann, bedarf es des Einschubbegrenzers 7, der gewährleistet, dass die Führungsschiene relativ weit hinten in einem Möbelkorpus montiert werden kann.

Der Einschubbegrenzer 7 sorgt zudem im Zusammenspiel mit der Adaptereinrichtung 6 dafür, dass der Schubkasten am frontblendenseitigen Ende gegen Abheben von der Laufschiene 2 durch schnappenden bzw. rastenden Eingriff gesichert wird.

Der Einschubbegrenzer 7 ist hier - in wiederum bevorzugter aber nicht zwingender Ausgestaltung - zweiteilig ausgebildet. Er umfasst ein an der Laufschiene 2 festlegbares Basisteil 14 und ein an diesem festgelegtes und jedenfalls abschnittsweise relativ zu diesem beweglich angeordnetes, verschwenkbares Aufraststeuerteil 15, dass auch als Einzelteil in Fig. 4 dargestellt ist.

Das Basisteil 14 besteht nach Fig. 1 bis 6 kostengünstig aus Kunststoff.

Es weist eine Art Stopfenabschnitt 16 auf, mit dem es in die Laufschiene 2 von deren frontseitigem Ende her eingreift. Am vorderen Ende des Stopfenabschnitts 16 ist ein Flanschabschnitt 25 ausgebildet, an den sich ein Ansatz 17 anschließt, der sich hier an der Außenseite der Laufschiene 2 zu dieser parallel erstreckt.

Das in Einschubrichtung x hintere Ende des Ansatzes 17 geht über eine Schrägfläche 26 in eine sich nach unten hin erstreckende Lösehandhabe 18 über, derart, dass die Lösehandhabe 18 relativ zum Ansatz 17 etwas weiter von der Laufschiene 2 radial bzw. senkrecht zur Ausziehrichtung nach außen vorsteht.

Die Schrägfläche 26 erstreckt sich in einem ersten Abschnitt 26a sowohl schräg nach unten als auch schräg zur Senkrechten zur Laufschiene 2 und in einem zweiten Abschnitt 26b nur schräg zur senkrechten zur Laufschiene.

Die Schrägfläche 26 ist insofern von besonderer Bedeutung, als wenigstens einer ihrer Abschnitte in der Endmontagestellung von dem Vorsprung 27 am zweiten Adapterteil 10 untergriffen wird, was den Schubkasten am vorderen Ende gegen ein Abheben von der Laufschiene 2 sichert.

Zum Lösen dieses Unter- bzw. Hintergriffes wird im ausgezogenen Zustand des Schubkastens die Handhabe 18 in Richtung y senkrecht zur Laufschiene 2 gedrückt, was die Schrägfläche 26 am Vorsprung 27 vorbeibewegt, so dass der Untergriff gelöst wird. Das Lösen des Schubkastens geht damit im Bedarfsfall nicht nur einfach sondern auch besonders schnell. Dieses Prinzip wird bei sämtlichen dargestellten Ausführungsformen bevorzugt genutzt.

Im Ansatz 17 des Basisteils 14 ist ein T-nutartiger Schlitz 19 ausgebildet, in den in montierter Stellung ein erster Federbereich - hier eine Federzunge 20 - des Aufraststeuerteiles 15 eingreift, so dass die Federzunge 20 sicher am Basisteil 14 gehalten, abgestützt und geführt ist.

Das Aufraststeuerteil 15 nach Fig. 4 ist aus Kunststoff gefertigt. Nach alternativen Ausgestaltungen kann es auch aus Blech bestehen.

Es ist am Basisteil 14 derart festlegbar, dass es der Festlegung noch abschnittsweise relativ zum Basisteil 14 beweglich bleibt. Es kann theoretisch auch einteilig mit dem Basisteil 14 ausgeführt sein, muß dann aber wieder abschnittsweise bewegliche Federbereiche aufweisen.

Zur Festlegung des Aufraststeuerteils 15 am Basisteil 14 dient ein von einer Grundplatte 22 des Aufraststeuerteils 15 vorstehender, torsionsfederartig wirkender Stift 21, der an seinem freien Ende am Basisteil festlegbar ist und um dessen Drehachse das Aufraststeuerteil 15 relativ zum Basisteil 14 verschwenkbar ist.

Nach Fig. 2 und 3 erfolgt die Festlegung des Stiftes an seinem freien Ende in einer Art hohlzylindrischen Aufnahme 33 am Basisteil 14. Diese Torsionsfeder bildet eine erste Federbereich am Aufraststeuerteil 15.

Das Aufraststeuerteil 15 umfasst neben dem Stift 21 an der Grundplatte 22, an der ferner ein zweiter Federbereich ausgebildet ist, hier eine ebenfalls an der Grundplatte 22 ansetzende, auslenkbare Federzunge 20, die mit einem freien Endabschnitt den Schlitz 19 des Ansatzes 17 des Basisteiles 14 durchsetzt und derart mit einer Steuerkurve bzw. -fläche 23 am zweiten Adapterteil 10 zusammenwirkt, dass die Federzunge 20 beim ersten Einschieben des Schubkastens bewegt und gespannt wird.

Das Aufraststeuerteil 15 umfasst ferner einen Hakenabschnitt 24, der bei der Erstmontage um das freie vordere Ende der Führüngs- bzw. Korpusschiene 4 gelegt wird (Fig. 5a, 6a, 7a), so dass er es umgreift, wobei die Torsionsfeder vorzugsweise ungespannt bleibt.

An dieser Stelle sei der Montageablauf anhand einer Sequenz aufeinander folgender Montageabbildungen näher erläutert, in denen teilweise Abschnitte der Elemente der Teleskopführung nicht dargestellt sind, um das Verständnis zu erleichtern.

Vorab werden im Werk bereits die Adaptereinrichtung 6 an der Schubkastenzarge 8 und der Einschubbegrenzer 7 an der Teleskopschienenanordnung befestigt (vorzugsweise je eine an jeder Seitenzarge des Schubkastens in analoger Weise).

Das Basisteil 14 greift nach der Vormontage ferner mit seinem Stopfenabschnitt 16 in die Laufschiene 2 ein und ist an dieser fixiert, wobei - wie bereits ausgeführt - das Aufraststeuerteil 15 über den Stift 21 beweglich am Basisteil 14 festgelegt ist. Dabei wird das Aufraststeuerteil derart relativ zum Basisteil 14 ausgelenkt, dass sein Hakenabschnitt 24 das vordere Ende der Führungsschiene 4 im eingeschobenen Zustand der Laufschiene 2 umgreift.

Wie bereits erwähnt, ist in diesem Zustand der erste Federbereich, d.h., der torsionsfederartige Stift 21 entspannt und die Laufschiene um ein kleines Stück a (siehe Fig. 6a), entsprechend dem Abstand zwischen der Innenkante des Hakenabschnitts 24 und der Hinter- bzw. Innenkante des Flansches 25 über das frontseitige Ende der Führungsschiene 4 hinaus ausgezogen.

In der Praxis beträgt der Überstand z.B. ca. 1 bis 3 mm. Diese Stellung wird durch die Vormontage des Einschubbegrenzers 7 gesichert.

Insoweit ist eine Vormontage z.B. auch bereits "im Werk" realisierbar.

Die eigentliche Montage des Schubkastens beim "Endkunden" kann in diesem Fall mit einem Aufsetzen und anschließenden Aufschieben des Schubkastens auf die eingeschobene(n) Laufschiene(n) 2 beginnen.

Dabei wird der Schubkasten auf den Laufschienen 2 nach hinten bzw. in Einschubrichtung x verschoben (Fig. 5a und 5b sowie 6a und 6b und 7a und 7b), bis der Vorsprung 12 an der Unterseite der Adaptereinrichtung bzw. hier am zweiten Adapterteil 10 schwerkraftunterstützt in die Ausnehmung 13 fällt (Richtung z) und in diese eingreift (Fig. 5c, 6c, 7c), wobei durch den Vorsprung 27, der unter die Schrägfläche 26 läuft, vor dem Erreichen der Ausnehmung 13 ein Aufspreizen des zweiten Adapterteils 10 erfolgt. Wenn der Vorsprung 12 dann in die Ausnehmung 13 greift, entspannt sich das erste Adapterteil 10, so dass das zweite Adapterteil 10 bzw. die Adaptereinrichtung und die Laufschiene 2 miteinander spürbar und ggf. auch hörbar verrasten (5c, 6c, 6d)

Da der Vorsprung 27 unter das Basisteil 14 des Einschubbegrenzers 7 greift, ist der Schubkasten nicht nur in Ein- und Ausziehrichtung gesichert sondern auch gegen ein unbeabsichtigtes Abheben von der Laufschiene 2.

Dadurch, dass die Laufschiene 2 durch die Vormontageeinrichtung etwas relativ zur Führungsschiene 4 ausgezogen war, ist eine tiefere Montage der Teleskoprührung 1 im Möbelkorpus möglich.

Damit dieser Vorteil auch dazu genutzt werden kann, dass der Schubkasten quasi stets ohne Überstand bis zur Anlage der Frontblende am Möbelkorpus einziehbar ist, sind der Einschubbegrenzer 7 und die Steuerkurve 23 an der Adaptereinrichtung 6 derart ausgelegt und aufeinander abgestimmt, dass der Hakenabschnitt 24 beim nächsten Öffnen des Schubkasten aus seiner Ausgangsstellung der Fig. 5 a soweit bewegt, hier verschwenkt, wird, dass er beim nächsten Einschieben des Schubkastens nicht mehr zwischen dem Ende der Führungsschiene 4 und dem Flanschabschnitt 25 des Basisteils 14 liegt, so dass die Laufschiene 2 jetzt um diesen Weg weiter eingeschoben werden kann.

Dies wird dadurch erreicht, dass die Federzunge 20 senkrecht zur Ausziehrichtung ausgelenkt wird.

Sobald sich jetzt die mit der Schubladenzarge 8 über die Adaptereinrichtung 6 verbundene Laufschiene 2 in Ausziehrichtung von der Führungsschiene 4 löst, schwenkt die Federkraft der gespannten Federzunge 20 den Hakenabschnitt 24 gegen die Federkraft des torsionsfederartigen Stiftes 20 aus der Hintergriffstellung - hier nach innen (Fig. 6d, 7d), so dass er beim erneuten Einschieben des Schubkastens nicht mehr zwischen dem Ende der Führungsschiene 4 und dem Flanschabschnitt 25 des Basisteils 14 liegt, wodurch diese entsprechend weiter eingeschoben werden kann (Fig. 6e, 7e).

Wie bereits erläutert und z.B. in Fig. 6f zu erkennen, untergreift in der Stellung der Fig. 6c, in welcher der Vorsprung 12 am Adapterteil 10 in die Ausnehmung 13 einschnappt bzw. im Zusammenspiel mit der Aufspreizung des zweiten Adapterteils 10 einrastet, der in Richtung der Laufschiene 2 senkrecht zur Ausziehrichtung vorstehende Vorsprung 27 der Adaptereinrichtung 6 bzw. des zweiten Adapterteiles 10 den einen der beiden Abschnitte 26a, b der Schrägfläche 26 am Basisteil 4, so dass die Adaptereinrichtung 6 bzw. hier das zweite Adapterteil 10 und damit der gesamte Schubkasten gegen ein Abheben von der Laufschiene 2 gesichert sind.

Damit der Schubkasten wieder von der Laufschiene gelöst werden kann, muss - wie bereits erläutert - die Handhabe 18 eingedrückt werden, so dass der vorstehend beschriebene Ansatz bzw. Vorsprung 27 aus dem Untergriff gelöst wird, so dass der Schubkasten abgehoben werden kann. Sogleich schwenkt der Hakenabschnitt 24 wegen der Freigabe des torsionsfederartigen Stiftes 20 wieder nach außen, so dass er beim nächsten Einschieben der Laufschiene wieder die Führungsschiene 4 umgreift.

An ihrem hinteren Ende (hier nicht dargestellt) ist die Schubkastenzarge beispiels- ' weise in üblicher Weise an einem C-Haken gegen ein Abheben gesichert. Zwischen der Lauf und der Führungs- bzw. Korpusschiene kann eine Selbsteinzugsvorrichtung, vorzugsweise mit Dämpfer (hier nicht dargestellt) 9 angeordnet sein.

Der Einschubbegrenzer ist nach Fig. 1 bis 7 derart ausgebildet, dass der Hakenabschnitt 24 bei seiner Freigabe vom Hintergriff der Führungsschiene 4 nach innen in die Laufschiene 2 geschwenkt wird. Alternativ ist es auch möglich, dass er relativ zur Führungsschiene 4 nach außen geschwenkt wird.

Die erste Variante zeigen die Fig. 1 bis 7.

Die zweite Variante zeigen die Fig. 8a-d, wobei hier die Federzunge 20 von einer Schraubenfeder 34 gestützt ist, so dass diese Elemente gemeinsam den zweiten Federbereich bilden. Die Funktion ist grundsätzlich gleich. Die Steuerkurve 23 an der Adaptereinrichtung bewirkt wiederum, dass der Hakenabschnitt 24 beim ersten Ausziehen des vorher auf der Laufschiene verrasteten Schubkastens zurückschwenkt wird, so dass die Laufschiene weiter eingeschoben werden kann (Fig. 8a-d.

Fig. 9 zeigt eine Ausführungsform, bei welcher das Aufraststeuerteil 15 aus einem Metallblech, vorzugsweise einem Stahlblech besteht, das federnde Eigenschaften aufweist bzw. einen oder mehrere Federbereiche 35, 36.

Auch das Aufraststeuerteil 15 der Fig. 9 weist wiederum einen Hakenabschnitt 24 auf, mit dem in vormontierter Stellung (Fig. 9a) die Führungsschiene 4 umgriffen wird.

Es verfügt zudem wiederum über die Federbereiche 35, 36, von denen der eineder Federbereich 35 - blattfederartig und der andere - der Federbereich 36 torsionsfederartig ausgebildet ist.

An dem einen Ende des torsionsfederartigen bzw. auch stiftartigen Federbereiches 36 ist der blattfederartige Federbereich 35 ausgebildet, der sich in einer Aufnahme 37 des Basisteils 14 abstützt. Am anderen Ende des torsionsfederartigen Federbereichs 36 ist ein Steg 38 mit dem Hakenabschnitt 24 zum Umgreifen der Führungsschiene 4 ausgebildet (Fig. 9a).

Dabei wird das Aufraststeuerteil 15 nach der Erstmontage derart in der inneren Aufnahme 37 des Basisteils 14' gehalten, das der blattfederartige Federbereich 35 relativ stark gewölbt und der torsionsfederartige Bereich 36 entspannt ist. In dieser Stellung umgreift der Hakenabschnitt 24 das freie Ende der Führungsschiene 4 (Fig. 9a).

Unter der Einwirkung einer Steuerkurve 23 an der Adaptereinrichtung 6, insbesondere an dem zweiten Adapterteil 10, wird der Blatt-Federbereich 35 flach gedrückt, so dass der Hakenabschnitt 24 beim ersten Ausfahren des Schubkastens nach seinem Lösen von der Führungsschiene 4 auch gegen die Wirkung des Torsions-Federbereichs 36 aus der Hintergriffsstellung heraus geschwenkt (Fig. 9c, 9d) und der torsionsfederartige Federbereich 36 gespannt wird, so dass der Schubkasten beim Wiedereinschieben ganz eingeschoben werden kann (Fig. 9e).

Der eigentliche Halt des Schubkastens an der Laufschiene wird wie in Fig. 1 bis 7 realisiert (durch die Vorsprünge 12 und 17).

Der torsionsartige Federbereich 36 bewirkt nach einem Ausbau des Schubkastens das erneute Zurückschnellen in die Hintergriffsstellung der Fig. 9a analog zum Ausführungsbeispiel der Fig. 1 bis 7.

Die Ausgestaltung des Aufraststeuerteils aus Metall, insbesondere Federstahlblech, hat den Vorteil besonderer Stabilität und Zuverlässigkeit insbesondere des Torsions-Federabschnittes 36 auch nach sehr vielen Jahren, wenn z.B. bei einem Umzug der Schubkasten wieder aus einem Möbelkorpus entfernt und dann neu montiert werden soll.

### Bezugzeichen

- Teleskopführung: 1
- Laufschiene: 2
- Möbelkorpus: 3
- Führungsschiene: 4
- Mittelschiene: 5
- Adaptereinrichtung: 6
- Einschubbegrenzer: 7
- Schubkastenzarge: 8
- erstes Adapterteil: 9
- zweites Adapterteil: 10
- Verbindungselemente: 11
- Vorsprung: 12
- Ausnehmung: 13
- Basisteil: 14
- Aufra.ststeuerteil: 15
- Stopfenabschnitt: 16
- Ansatz: 17
- Betätigungsarm: 18
- Schlitz: 19
- Federzunge: 20
- Stift: 21
- Grundplatte: 22
- Steuerkurve: 23
- Hakenabschnitt: 24
- Flansch: 25
- Schrägfläche: 26
- Vorsprung: 27
- Rastmittel: 28
- Aussparung: 29
- Abschnitt: 30
- Stege: 32
- Aufnahme: 33
- Schraubenfeder: 34
- Federbereiche: 35,36
- Aufnahme: 37
- Steg: 38

## Patentansprüche

1. Teleskopfiihrung (1) für ein in einem Möbelkorpus (3) verschiebbar angeordnetes Möbelteil wie einen Schubkasten (9), einen Auszug oder dergleichen, mit
a. einer mit dem Möbelteil über eine möbelteilseitig festlegbare Adaptereinrichtung (6) verbindbaren, insbesondere verrastbaren Laufschiene (2),
b. einer möbelkorpusseitig festlegbaren Führungsschiene (4) und
c. gegebenenfalls einer die Auszugslänge vergrößernden und zwischen Führungsschiene (4) und Laufschiene (2) angeordneten Mittelschiene (5),
d. wobei im vorderen Endbereich der Laufschiene (2) ein Einschubbegrenzer (7) angeordnet ist, welcher bei noch nicht völlig eingeschobener , Laufschiene (2) am stirnseitigen Ende der Führungsschiene (4) anliegt und der aus der Einschub-Blockadestellung heraus bewegbar, insbesondere heraus schwenkbar, ist
**dadurch gekennzeichnet, dass**
e. der Einschubbegrenzer (7) die Führungsschiene oder die Mittelschiene, insbesondere das stirnseitige Ende der Führungsschiene (4), hakenförmig umgreift,
f. und dass der Einschubbegrenzer (7) wenigstens einen Federbereich aufweist, der eine Rückstellung aus der die Führungsschiene (4) oder die Mittelschiene umgreifenden Stellung beim ersten Auszug des Möbelteils bewirkt.

2. Teleskopführung nach Anspruch 1, **dadurch gekennzeichnet, dass** die Adaptereinrichtung (6) eine Steuerkurve (23) zur Betätigung der Federbereich aufweist.

3. Teleskopführung nach Anspruch 1, **dadurch gekennzeichnet, dass** die Steuerkurve (10) derart ausgelegt und auf den wenigstens einen Federbereich abgestimmt ist, dass sie einen der Federbereiche derart bei seinem ersten Ein- und Ausziehen spannt, dass der Hakenabschnitt (24) am Aufraststeuerteil (15) nach einem erneuten Abnehmen des beweglichen Möbelteils von der Teleskopführung automatisch in die Hintergriffsstellung an der Führungs- oder Mittelschiene zurückbewegbar ist.

4. Teleskopführung nach einem der vorstehenden Ansprüche, **dadurch gekennzeichnet, dass** die Adaptereinrichtung (6) an der Schubladenzarge (8) vormontiert ist.

5. Teleskopführung nach einem der vorstehenden Ansprüche, **dadurch gekennzeichnet, dass** der Einschubbegrenzer (7) an der Laufschiene (2) vormontiert ist.

6. Teleskopführung nach einem der vorstehenden Ansprüche, **dadurch gekennzeichnet, dass** die Adaptereinrichtung (6) ein- oder mehrteilig aufgebaut ist.

7. Teleskopführung nach einem der vorstehenden Ansprüche, **dadurch gekennzeichnet, dass** die Adaptereinrichtung (6) zweistückig ausgebildet ist und ein erstes Adapterteil (9) aus Blech und ein mit diesem zu einer vormontierten Einheit verbundenes zweites Adapterteil (10) aus Kunststoff aufweist, wobei das erste Adapterteil (9) derart ausgestaltet ist, dass es mit der Seitenzarge (8) des verschiebbar gelagerten Möbelteils koppelbar ist.

8. Teleskopführung nach einem der vorstehenden Ansprüche, **dadurch gekennzeichnet, dass** die Adaptereinrichtung (6), insbesondere das zweite Adapterteil (10) und die Laufschiene (2) korrespondierende Verbindungselemente (11) aufweisen.

9. Teleskopführung nach einem der vorstehenden Ansprüche, **dadurch gekennzeichnet, dass** die Verbindungselemente (11) als unterer Vorsprung (12) am zweiten Adapterteil (10) und als fensterartige Aussparung oder Ausnehmung (13) an der oberen Seite der Laufschiene (2) ausgebildet sind.

10. Teleskopführung nach einem der vorstehenden Ansprüche, **dadurch gekennzeichnet, dass** der Vorsprung (12) aus mehreren Einzelstegen (32) besteht, die beim Erreichen der Ausnehmung (13) vorzugsweise mit leichtem Spiel in diese eingreifen.

11. Teleskopführung nach einem der vorstehenden Ansprüche, **dadurch gekennzeichnet, dass** das erste und das zweite. Adapterteil (9, 10) durch Rastmitiel (28) am zweiten Adapterteil (10), die in einer Aussparung (29) des ersten Adapterteils (10) verrastbar sind, miteinander verbunden sind.

12. Teleskopführung nach einem der vorstehenden Ansprüche, **dadurch gekennzeichnet, dass** die Steuerkurve (23) am zweiten Adapterteil (10) an einem Abschnitt (30) ausgebildet ist, der sich in montierter Stellung im wesentlichen parallel zur Laufschiene (2) erstreckt.

13. Teleskopführung nach einem der vorstehenden Ansprüche, **dadurch gekennzeichnet, dass** an der Adaptereinrichtung (6), insbesondere am zweiten Adapterteil (10), ein seitlicher Vorsprung (27) ausgebildet ist, der bei der Montage des Schubkastens eine Fläche des Einschubbegrenzers (7) oder eine Fläche an der Laufschiene untergreift, um den Schubkasten in diesem Bereich gegen ein Abheben von der Laufschiene (2) zu sichern.

14. Teleskopführung nach einem der vorstehenden Ansprüche, **dadurch gekennzeichnet, dass** der seitliche Vorsprung (27) und der untere Vorsprung (12) an der Adaptereinrichtung (6) derart aufeinander abgestimmt sind, dass sich das zweite Adapterteil (1) beim ersten Aufschieben des Schubkastens auf die Laufschiene (2) aüfspreizt und beim Eingriff des Vorsprungs (12) in die Aussparung (13) nach Art eines Einrastvorganges entspannt.

15. Teleskopführung nach einem der vorstehenden Ansprüche, **dadurch gekennzeichnet, dass** der Einschubbegrenzer (7) ein- oder mehrteilig, insbesondere zweiteilig, ausgebildet ist.

16. Teleskopführung nach einem der vorstehenden Ansprüche, **dadurch gekennzeichnet, dass** der Einschubbegrenzer (7) ein an der Laufschiene (2) festlegbares Basisteil (14) und ein an diesem jedenfalls abschnittsweise beweglich angeordnetes, vorzugsweise verschwenkbares Aufraststeuerteil (15) umfasst.

17. Teleskopführung nach einem der vorstehenden Ansprüche, **dadurch gekennzeichnet, dass** am Aufraststeuerteil (15) zwei oder mehr der Federbereiche ausgebildet sind.

18. Teleskopführung nach einem der vorstehenden Ansprüche, **dadurch gekennzeichnet, dass** der Hakenabschnitt (24) am Aufraststeuerteil (15) ausgebildet ist und dass der Hakenabschnitt (24) in eine Stellung beweglich ist, in welcher er bei eingeschobener Laufschiene das freie Ende der Führungsschiene (4) unter Vorspannung von wenigstens einem der Federbereiche umgreift.

19. Teleskopführung nach einem der vorstehenden Ansprüche, **dadurch gekennzeichnet, dass** der erste Federbereich nach Art eines Stiftes (21) ausgebildet ist, der als Torsionsfeder wirkt.

20. Teleskopführung nach einem der vorstehenden Ansprüche, **dadurch gekennzeichnet, dass** der zweite Federbereich eine Federzunge (20) aufweist.

21. Teleskopführung nach einem der vorstehenden Ansprüche, **dadurch gekennzeichnet, dass** das Aufräststeuerteil (15) am Basisteil (14) mit dem torsionsfederartig wirkenden Stift (21) festgelegt ist.

22. Teleskopführung nach einem der vorstehenden Ansprüche, **dadurch gekennzeichnet, dass** die Federzunge (20) dazu ausgelegt ist, das Aufraststeuerteil in Unterstützung der Wirkung der Torsionsfeder zu verschwenken.

23. Teleskopführung nach einem der vorstehenden Ansprüche, **dadurch gekennzeichnet, dass** die Festlegung des Stiftes an einem Schlitz in einer Art hohlzylindrischen Aufnahme (33) am Basisteil (14) erfolgt.

24. Teleskopführung nach einem der vorstehenden Ansprüche, **dadurch gekennzeichnet, dass** das Aufraststeuerteil (15) neben dem Stift (21) an der Grundplatte (22) eine ebenfalls an der Grundplatte (22) ansetzende, auslenkbare Federzunge (20) umfasst, die mit einem freien Endabschnitt den Schlitz 19 des Basisteiles (14) durchsetzt und die derart mit einer Steuerkurve bzw. -fläche (23) am zweiten Aufrastelementes zusammenwirkt, dass die Federzunge (20) beim ersten Ausziehen des Schubkastens ausgelenkt und gespannt wird.

25. Teleskopführung nach einem der vorstehenden Ansprüche, **dadurch gekennzeichnet, dass** das Aufraststeuerteil (15) den Hakenabschnitt (24) umfasst, der bei der Erstmontage um das freie vordere Ende der Führungs- bzw. Korpus schiene (4) gelegt wird, so dass er es umgreift, wobei der Stift (21) in sich gedreht und die Torsionsfeder gespannt wird.

26. Teleskopführung nach einem der vorstehenden Ansprüche, **dadurch gekennzeichnet, dass** das Adapterteil (14) derart ausgebildet ist, dass der Hakenabschnitt (24) bei seiner Freigabe vom Hintergriff der Laufschiene nach innen in die Laufschiene oder relativ zu dieser nach außen geschwenkt wird.

27. Teleskopführung nach einem der vorstehenden Ansprüche, **dadurch gekennzeichnet, dass** das Basisteil (14) einen Stopfenabschnitt (16) aufweist, der in die Laufschiene (2) eingreift, wobei am Stopfenabschnitt ein Flanschabschnitt (25) ausgebildet ist, an den sich ein Ansatz (17) änschließt, der sich an der Außenseite der Laufschiene (2) zu dieser parallel erstreckt.

28. Teleskopführung nach einem der vorstehenden Ansprüche, **dadurch gekennzeichnet, dass** am in Einschubrichtung x hinteren Ende des Ansatzes (17) eine Lösehandhabe (18) ausgebildet ist.

29. Teleskopführung nach einem der vorstehenden Ansprüche, **dadurch gekennzeichnet, dass** an der Lösehandhabe (18) eine Schrägfläche (26) ausgebildet ist, die in der Montagestellung des Schubkastens der Vorsprung (27) an der Adaptereinrichtung (6) untergreift.

30. Teleskopführung nach einem der vorstehenden Ansprüche, **dadurch gekennzeichnet, dass** im Ansatz (17) ein Schlitz (19) ausgebildet ist, in den in montierter Stellung der erste Federbereich - die Federzunge (20) - des Aufraststeuerteiles (15) eingreift.

31. Teleskopführung nach einem der vorstehenden Ansprüche, **dadurch gekennzeichnet, dass** das Aufraststeuerteil (15) aus einem Metallblech, vorzugsweise einem Stahlblech besteht, dass einen oder mehrere der Federbereiche (35, 35) aufweist.

32. Teleskopführung nach einem der vorstehenden Ansprüche, **dadurch gekennzeichnet, dass** der eine Federbereich (35) des Aufraststeuerteils (15) aus Metallblech blattfederartig und der andere der Federbereiche (36) torsionsfederartig ausgebildet ist.

33. Teleskopführung nach einem der vorstehenden Ansprüche, **dadurch gekennzeichnet, dass** das Aufraststeuerteil (15) an seinem blattfederartigen Federbereich (35) in einer inneren Aufnahme (37) des Basisteils (14') gehalten ist, wobei es mit seinem Hakenabschnitt (24) das freie Ende der Führungsschiene umgreift.

34. Teleskop führung nach einem der vorstehenden Ansprüche, **dadurch gekennzeichnet, dass** die Steuerkurve (23) des zweiten Adapterteils dazu ausgelegt ist, den blattfederartigen Federbereich (35) gegen die Wirkung des torsionsfederartigen Federbereichs (36) zu spannen.

35. Teleskopführung nach einem der vorstehenden Ansprüche, **dadurch gekennzeichnet, dass** an der Teleskopführung (1) eine Einrichtung zum Selbsteinzug angeordnet ist.

## Claims

1. Telescopic guide (1) for a furniture part located in a furniture body (3) so as to be displaceable, such as a drawer (9), a pull-out or the like, said telescopic guide including
a. a running rail (2), which is connectable, in particular lockable, to the furniture part by means of an adapter device (6) that is securable on the furniture part side,
b. a guide rail (4) that is securable on the furniture body side and
c. where applicable, a central rail (5) that extends the length of the pull-out and is located between guide rail (4) and running rail (2),
d. wherein an insertion delimiter (7) is located in the front end region of the running rail (2), said insertion delimiter, with the running rail (2) not yet fully inserted, abutting against the front end of the guide rail (4) and being able to be moved out of the insertion blocking position, especially pivoted out,
**characterized in that**
e. the insertion delimiter (7) engages around the guide rail or the central rail, in particular the front end of the guide rail (4), in a hook-shaped manner,
f. and **in that** the insertion delimiter (7) has at least one resilient region, which brings about a return travel from the position engaging around the guide rail (4) or the central rail when the furniture part is first pulled out.

2. Telescopic guide according to Claim 1,
**characterized in that** the adapter device (6) has a control cam (23) for activating the resilient region.

3. Telescopic guide according to Claim 1,
**characterized in that** the control cam (10) is designed in such a manner, coordinated with the at least one resilient region, that said control cam tensions one of the resilient regions in such a manner when said resilient region is first pulled in and out that the hook section (24) on the locking control part (15), after another removal of the moveable furniture part, can be automatically moved back by the telescopic guide into the engaging-behind position at the guide or central rail.

4. Telescopic guide according to one of the preceding claims, **characterized in that** the adapter device (6) is pre-assembled on the drawer frame (8).

5. Telescopic guide according to one of the preceding claims, **characterized in that** the insertion delimiter (7) is pre-assembled on the running rail (2).

6. Telescopic guide according to one of the preceding claims, **characterized in that** the adapter device (6) is in one or more parts.

7. Telescopic guide according to one of the preceding claims, **characterized in that** the adapter device (6) is in two parts and has a first adapter part (9) made of sheet metal and a second adapter part (10) made of plastics material and connected to said first adapter part to form a pre-assembled unit, wherein the first adapter part (9) is developed in such a manner that it is couplable to the side frame (8) of the displaceably mounted furniture part.

8. Telescopic guide according to one of the preceding claims, **characterized in that** the adapter device (6), in particular the second adapter part (10) and the running rail (2) have corresponding connecting elements (11).

9. Telescopic guide according to one of the preceding claims, **characterized in that** the connecting elements (11) are realized as lower projection (12) on the second adapter part (10) and as window-like recess or indentation (13) on the upper side of the running rail (2).

10. Telescopic guide according to one of the preceding claims, **characterized in that** the projection (12) consists of a plurality of individual webs (32), which, when reaching the indentation (13), preferably engage in said indentation with a small amount of play.

11. Telescopic guide according to one of the preceding claims, **characterized in that** the first and the second adapter part (9, 10) are interconnected by locking means (28) on the second adapter part (10), which are lockable in a recess (29) of the first adapter part (10).

12. Telescopic guide according to one of the preceding claims, **characterized in that** the control cam (23) is realized on the second adapter part (10) on a section (30) that extends in the mounted position substantially parallel to the running rail (2).

13. Telescopic guide according to one of the preceding claims, **characterized in that** a lateral projection (27) is realized on the adapter device (6), in particular on the second adapter part (10), said lateral projection engaging under a face of the insertion delimiter (7) or a face on the running rail when the drawer is mounted in order to secure the drawer in this region against being lifted from the running rail (2).

14. Telescopic guide according to one of the preceding claims, **characterized in that** the lateral projection (27) and the lower projection (12) on the adapter device (6) are coordinated with each other in such a manner that the second adapter part (1) spreads open when the drawer is first pushed onto the running rail (2) and when the projection (12) engages in the recess (13) relaxes in the manner of a latching operation.

15. Telescopic guide according to one of the preceding claims, **characterized in that** the insertion delimiter (7) is realized in one or more parts, in particular in two parts.

16. Telescopic guide according to one of the preceding claims, **characterized in that** the insertion delimiter (7) includes a base part (14) that is securable to the running rail (2) and a locking control part (15) that is located so as to be moveable, preferably pivotable, in a sectional manner at all times on said base part.

17. Telescopic guide according to one of the preceding claims, **characterized in that** two or more of the resilient regions are realized on the locking control part (15).

18. Telescopic guide according to one of the preceding claims, **characterized in that** the hook section (24) is realized on the locking control part (15) and **in that** the hook section (24) is moveable into a position in which, with the running rail inserted, it engages around the free end of the guide rail (4) prestressing at least one of the resilient regions.

19. Telescopic guide according to one of the preceding claims, **characterized in that** the first resilient region is realized in the manner of a pin (21) that operates as a torsion spring.

20. Telescopic guide according to one of the preceding claims, **characterized in that** the second resilient region has a resilient tongue (20).

21. Telescopic guide according to one of the preceding claims, **characterized in that** the locking control part (15) is secured on the base part (14) by way of the pin (21) operating in the manner of a torsion spring.

22. Telescopic guide according to one of the preceding claims, **characterized in that** the resilient tongue (20) is designed to pivot the locking control part in support of the effect of the torsion spring.

23. Telescopic guide according to one of the preceding claims, **characterized in that** the pin is secured at a slot in a type of hollow cylindrical accommodating means (33) on the base part (14).

24. Telescopic guide according to one of the preceding claims, **characterized in that**, apart from the pin (21) on the base plate (22), the locking control part (15) includes a resilient tongue (20), which is also arranged on the base plate (22), is deflectable, penetrates the slot 19 of the base part (14) by way of a free end section and interacts in such a manner with a control cam or face (23) on the second latching element that the resilient tongue (20) deflects when the drawer is pulled out for the first time and is tensioned.

25. Telescopic guide according to one of the preceding claims, **characterized in that** the locking control part (15) includes the hook section (24), which during initial assembly is placed about the free front end of the guide or body rail (4) such that it engages around it, wherein the pin (21) is rotated and the torsion spring is tensioned.

26. Telescopic guide according to one of the preceding claims, **characterized in that** the adapter part (14) is realized in such a manner that the hook section (24), on its release from being engaged behind by the running rail, is pivoted inward into the running rail or is pivoted outward relative to said running rail.

27. Telescopic guide according to one of the preceding claims, **characterized in that** the base part (14) has a stopper section (16), which engages in the running rail (2), wherein a flange section (25) is realized at the stopper section, to which flange section is connected a shoulder (17), which extends parallel to said running rail on the outside of the running rail (2).

28. Telescopic guide according to one of the preceding claims, **characterized in that** a releasing hold (18) is realized at the rear end of the shoulder (17), when viewed in the direction of insertion x.

29. Telescopic guide according to one of the preceding claims, **characterized in that** an inclined face (26) is realized at the releasing hold (18), said inclined face being engaged under in the assembly position of the drawer by the projection (27) on the adapter device (6).

30. Telescopic guide according to one of the preceding claims, **characterized in that** a slot (19) is realized in the shoulder (17), the first resilient region - the resilient tongue (20) - of the locking control part (15) engaging in said slot in the mounted position.

31. Telescopic guide according to one of the preceding claims, **characterized in that** the locking control part (15) is produced from sheet metal, preferably from a piece of sheet steel that has one or more of the resilient regions (35, 35).

32. Telescopic guide according to one of the preceding claims, **characterized in that** the one resilient region (35) of the locking control part (15) is realized from sheet metal in the manner of a flat spring and the other of the resilient regions (36) is realized in the manner of a torsion spring.

33. Telescopic guide according to one of the preceding claims, **characterized in that** the locking control part (15) is held at its flat-spring-like resilient region (35) in an inner accommodating means (37) of the base part (14'), wherein it engages around the free end of the guide rail with its hook section (24).

34. Telescopic guide according to one of the preceding claims, **characterized in that** the control cam (23) of the second adapter part is designed to tension the flat-spring-like resilient region (35) against the effect of the torsion-spring-like resilient region (36).

35. Telescopic guide according to one of the preceding claims, **characterized in that** a device for self-closure is located on the telescopic guide (1).

## Revendications

1. Glissière télescopique (1) pour un élément de meuble, tel qu'un tiroir (9), un élément extractible ou élément similaire, monté mobile en translation dans un corps de meuble (3), comportant
a. un rail de glissement (2), propre à être assemblé, en particulier par enclenchement, avec l'élément de meuble par l'intermédiaire d'un dispositif adaptateur (6) pouvant être fixé sur un côté de l'élément de meuble,
b. un rail de guidage (4), propre à être fixé sur un côté du corps de meuble, et
c. le cas échéant, un rail central (5) disposé entre le rail de guidage (4) et le rail de glissement (2) et agrandissant la longueur d'extraction,
d. un limiteur d'introduction (7) étant disposé dans la zone d'extrémité avant du rail de glissement (2), lequel est en appui contre l'extrémité frontale du rail de guidage (4) lorsque le rail de glissement (2) n'est pas encore totalement introduit, et lequel peut être déplacé, en particulier par pivotement, hors de la position de blocage de l'introduction,
**caractérisée en ce que**
e. le limiteur d'introduction (7) enserre à la manière d'un crochet le rail de guidage ou le rail central, en particulier l'extrémité frontale du rail de guidage (4),
f. et **en ce que** le limiteur d'introduction (7) comporte au moins une zone flexible qui, au moment de la première extraction de l'élément de meuble, induit un mouvement de rappel hors de la position enserrant le rail de guidage (4) ou le rail central.

2. Glissière télescopique selon la revendication 1, **caractérisée en ce que** le dispositif adaptateur (6) comporte une courbe de commande (23) pour l'actionnement de la zone flexible.

3. Glissière télescopique selon la revendication 1, **caractérisée en ce que** la courbe de commande (10) est configurée et ajustée à ladite au moins une zone flexible, de telle sorte qu'elle serre une des zones flexible, lors de son premier mouvement d'introduction et d'extraction, de telle sorte que la partie en crochet (24) sur la partie de commande encliquetable (15), à la suite d'un nouveau démontage de l'élément de meuble mobile hors de la glissière télescopique, est ramenée automatiquement dans la position d'enserrement par l'arrière sur le rail de guidage ou le rail central.

4. Glissière télescopique selon l'une quelconque des revendications précédentes, **caractérisée en ce que** le dispositif adaptateur (6) est pré-assemblé à l'encadrement du tiroir (8).

5. Glissière télescopique selon l'une quelconque des revendications précédentes, **caractérisée en ce que** le limiteur d'introduction (7) est pré-assemblé au rail de glissement (2).

6. Glissière télescopique selon l'une quelconque des revendications précédentes, **caractérisée en ce que** le dispositif adaptateur (6) est réalisé en une ou plusieurs parties.

7. Glissière télescopique selon l'une quelconque des revendications précédentes, **caractérisée en ce que** le dispositif adaptateur (6) est réalisé en deux parties et comporte une première partie d'adaptateur (9) en tôle et une deuxième partie d'adaptateur (10) en matière plastique, reliée à cette dernière pour former une unité pré-assemblée, la première partie d'adaptateur (9) étant configurée de telle sorte qu'elle peut être couplée à l'encadrement latéral (8) de l'élément de meuble monté mobile en translation.

8. Glissière télescopique selon l'une quelconque des revendications précédentes, **caractérisée en ce que** le dispositif adaptateur (6), en particulier la deuxième partie d'adaptateur (10), et le rail de glissement (2) comportent des éléments de liaison (11) correspondants.

9. Glissière télescopique selon l'une quelconque des revendications précédentes, **caractérisée en ce que** les éléments de liaison (11) sont réalisés sous la forme d'une saillie (12) inférieure sur la deuxième partie d'adaptateur (10) et sous la forme d'un évidement (13) ou dégagement de type fenêtre sur le côté supérieur du rail de glissement (2).

10. Glissière télescopique selon l'une quelconque des revendications précédentes, **caractérisée en ce que** la saillie (12) est formée par plusieurs nervures (32) individuelles qui, lorsqu'elles atteignent l'évidement (13), s'engagent dans celui-ci de préférence avec un faible jeu.

11. Glissière télescopique selon l'une quelconque des revendications précédentes, **caractérisée en ce que** la première et la deuxième partie d'adaptateur (9, 10) sont reliées l'une à l'autre par des moyens d'enclenchement (28) sur la deuxième partie d'adaptateur (10), qui sont propres à s'enclencher dans un évidement (29) de la première partie d'adaptateur (10).

12. Glissière télescopique selon l'une quelconque des revendications précédentes, **caractérisée en ce que** la courbe de commande (23) est réalisée sur la deuxième partie d'adaptateur (10) sur un tronçon (30) qui, dans la position montée, s'étend sensiblement parallèlement au rail de glissement (2).

13. Glissière télescopique selon l'une quelconque des revendications précédentes, **caractérisée en ce que** sur le dispositif adaptateur (6), en particulier sur la deuxième partie d'adaptateur (10), est réalisée une saillie (27) latérale qui, au moment du montage du tiroir, enserre par le bas une surface du limiteur d'introduction (7) ou une surface sur le rail de glissement, afin d'empêcher que le tiroir dans cette zone se détache du rail de glissement (2).

14. Glissière télescopique selon l'une quelconque des revendications précédentes, **caractérisée en ce que** la saillie (27) latérale et la saillie (12) inférieure sur le dispositif adaptateur (6) sont ajustées l'une à l'autre de telle sorte que la deuxième partie d'adaptateur (10) s'élargit au moment du premier coulissement du tiroir sur le rail de glissement (2) et se détend au moment de l'engagement de la saillie (12) dans l'évidement (13) à la manière d'un processus d'enclenchement.

15. Glissière télescopique selon l'une quelconque des revendications précédentes, **caractérisée en ce que** le limiteur d'introduction (7) est réalisé en une ou plusieurs parties, en particulier en deux parties.

16. Glissière télescopique selon l'une quelconque des revendications précédentes, **caractérisée en ce que** le limiteur d'introduction (7) comporte une partie de base (14), propre à être fixée sur le rail de glissement (2), et une partie de commande encliquetable (15), montée sur ladite partie de base, de manière mobile en tout cas par zones, de préférence par pivotement.

17. Glissière télescopique selon l'une quelconque des revendications précédentes, **caractérisée en ce que** deux ou davantage de zones flexibles sont réalisées sur la partie de commande encliquetable (15).

18. Glissière télescopique selon l'une quelconque des revendications précédentes, **caractérisée en ce que** la partie en crochet (24) est réalisée sur la partie de commande encliquetable (15), et **en ce que** la partie en crochet (24) est mobile dans une position, dans laquelle, lorsque le rail de glissement est en position introduite, elle enserre l'extrémité libre du rail de guidage (4) moyennant la précontrainte d'au moins une des zones flexibles.

19. Glissière télescopique selon l'une quelconque des revendications précédentes, **caractérisée en ce que** la première zone flexible est réalisée à la manière d'un téton (21), qui agit en tant que ressort à torsion.

20. Glissière télescopique selon l'une quelconque des revendications précédentes, **caractérisée en ce que** la deuxième zone flexible comporte une languette ressort (20).

21. Glissière télescopique selon l'une quelconque des revendications précédentes, **caractérisée en ce que** la partie de commande encliquetable (15) est fixée sur la partie de base (14) avec le téton (21) agissant à la manière d'un ressort à torsion.

22. Glissière télescopique selon l'une quelconque des revendications précédentes, **caractérisée en ce que** la languette ressort (20) est configurée pour faire pivoter la partie de commande encliquetable de manière à favoriser l'action du ressort à torsion.

23. Glissière télescopique selon l'une quelconque des revendications précédentes, **caractérisée en ce que** le téton est fixé au niveau d'une échancrure en forme de logement (33) cylindrique creux sur la partie de base (14).

24. Glissière télescopique selon l'une quelconque des revendications précédentes, **caractérisée en ce que** la partie de commande encliquetable (15) comporte, à côté du téton (21) sur la plaque de base (22), une languette ressort (20) déviable, qui est également attachée à la plaque de base (22) et qui, avec une zone d'extrémité libre, passe à travers l'échancrure (19) de la partie de base (14) et qui coopère avec une courbe de commande ou surface de commande (23) sur le deuxième élément d'enclenchement, de telle sorte que la languette ressort (20) est déviée et tendue au moment de la première extraction du tiroir.

25. Glissière télescopique selon l'une quelconque des revendications précédentes, **caractérisée en ce que** la partie de commande encliquetable (15) comporte la partie en crochet (24) qui, lors du premier montage, est posée autour de l'extrémité avant libre du rail de guidage (4) ou rail du corps de meuble, de telle sorte qu'elle enserre ladite extrémité, le téton (21) étant tourné en soi et le ressort à torsion étant tendu.

26. Glissière télescopique selon l'une quelconque des revendications précédentes, **caractérisée en ce que** la partie d'adaptateur (14) est configurée de telle sorte que la partie en crochet (24), lorsqu'elle se libère de son engagement par l'arrière avec le rail de glissement, pivote vers l'intérieur dans le rail de glissement ou vers l'extérieur par rapport à ce dernier.

27. Glissière télescopique selon l'une quelconque des revendications précédentes, **caractérisée en ce que** la partie de base (14) comporte une partie formant bouchon (16), qui s'engage dans le rail de glissement (2), sachant que sur la partie formant bouchon est réalisée une bride (25), à laquelle se rattache un talon (17) qui s'étend sur le côté extérieur du rail de glissement (2) parallèlement à celui-ci.

28. Glissière télescopique selon l'une quelconque des revendications précédentes, **caractérisée en ce qu'**une manette de desserrage (18) est réalisée au niveau de l'extrémité arrière, par référence à la direction d'introduction (x), du talon (17).

29. Glissière télescopique selon l'une quelconque des revendications précédentes, **caractérisée en ce que** sur la manette de desserrage (18) est réalisée une surface inclinée (26) qui, dans la position de montage du tiroir, enserre par le bas la saillie (27) sur le dispositif adaptateur (6).

30. Glissière télescopique selon l'une quelconque des revendications précédentes, **caractérisée en ce que** dans le talon (17) est réalisée une échancrure (19), dans laquelle s'engage, dans la position montée, la première zone flexible - la languette ressort (20) - de la partie de commande encliquetable (15).

31. Glissière télescopique selon l'une quelconque des revendications précédentes, **caractérisée en ce que** la partie de commande encliquetable (15) est réalisée dans une tôle métallique, de préférence une tôle d'acier, qui comporte une ou plusieurs zones flexibles (35, 36).

32. Glissière télescopique selon l'une quelconque des revendications précédentes, **caractérisée en ce que** l'une des zones flexibles (35) de la partie de commande encliquetable (15) est réalisée en tôle métallique en forme de ressort à lame, et l'autre zone flexible (36) est réalisée en forme de ressort à torsion.

33. Glissière télescopique selon l'une quelconque des revendications précédentes, **caractérisée en ce que** la partie de commande encliquetable (15), au niveau de sa zone flexible (35) en forme de ressort à lame, est maintenue dans un logement (37) intérieur de la partie de base (14'), sachant qu'elle enserre avec sa partie en crochet (24) l'extrémité libre du rail de guidage.

34. Glissière télescopique selon l'une quelconque des revendications précédentes, **caractérisée en ce que** la courbe de commande (23) de la deuxième partie d'adaptateur est configurée pour bloquer la zone flexible (35) en forme de ressort à lame contre l'action de la zone flexible (36) en forme de ressort à torsion.

35. Glissière télescopique selon l'une quelconque des revendications précédentes, **caractérisée en ce qu'**un dispositif d'introduction automatique est agencé sur la glissière télescopique (1).
